# EUROPÄISCHE PATENTSCHRIFT

(11) **EP 3 181 749 B1**
(45) Veröffentlichungstag und Bekanntmachung des Hinweises auf die Patenterteilung: **15.03.2023**
(21) Anmeldenummer: 16199539.4
(22) Anmeldetag: 18.11.2016
(51) Int. Cl.: D06F 37/42, D06F 35/00, D06F 25/00

(54) **VERFAHREN ZUM BETREIBEN EINER WASCHMASCHINE UND WASCHMASCHINE**
METHOD FOR OPERATING A WASHING MACHINE AND WASHING MACHINE
PROCÉDÉ DE FONCTIONNEMENT D'UN LAVE-LINGE ET LAVE-LINGE

(30) Priorität: 17.12.2015 DE 102015122082
(43) Veröffentlichungstag der Anmeldung: 21.06.2017
(73) Patentinhaber: Miele & Cie. KG, 33332 Gütersloh (DE)
(72) Erfinder: Sieding, Dirk, 44534 Lünen (DE); Zielke, Marcel, 59320 Ennigerloh (DE)

(56) Entgegenhaltungen:
- WO-A1-03/029548
- WO-A1-2015/078052
- WO-A1-2016/020872
- JP-A- 2005 224 414

## Beschreibung

Die Erfindung betrifft ein Verfahren zum Betreiben einer Waschmaschine und eine Waschmaschine. Textilien werden für den Waschprozess üblicherweise nach Farbe und geeignetem Waschprogramm bzw. geeigneter Behandlung sortiert. Aufgrund der unterschiedlichen Behandlung der Wäsche fallen für "unempfindliche" bis zu "sehr empfindliche" Textilien mehrere Waschgänge an, die in Baumwolle, Pflegeleicht, Oberhemden, Feinwäsche usw. aufgeteilt werden müssen, weil die Waschprogramme auf die Bedürfnisse der Textilien abgestimmt sind. So sind die Temperaturen, der Waschrhythmus, Spül- und Waschniveaus und Schleuderdrehzahlen in den einzelnen Waschprogrammen dem Empfindlichkeitsniveau der Textilien angepasst.

Die verschiedenen Waschgänge nehmen viel Zeit in Anspruch. Wenn empfindliche Textilien zusammen mit unempfindlichen Textilien gewaschen werden, leiden entweder die empfindlichen Textilien bei einem für unempfindliche Textilien bestimmten Waschprogramm oder die unempfindlichen Textilien werden bei einem für empfindliche Textilien bestimmten Waschprogramm bezüglich der Waschwirkung schlechter gewaschen.

Des Weiteren wird ein höherer Energie- und Wasserverbrauch bei unterschiedlichen Waschgängen benötigt. Zum Beispiel muss die Laugentemperatur für die hinterander folgenden Waschgänge mehrmals auf die angewählte Temperatur gebracht werden.

Aus der WO 2016/020872 A1 (Dokument gemäß Art.54 (3) EPÜ) und der WO 2015/078052 A1 ist ein gattungsgemäßes Verfahren bekannt.

Der Erfindung stellt sich somit das Problem, ein Verfahren zum Betreiben einer Waschmaschine und eine Waschmaschine bereitzustellen, mit dem bzw. der verschieden empfindliche Textilien in einem einzigen Waschprogramm gewaschen werden können.

Erfindungsgemäß wird dieses Problem durch ein Verfahren mit den Merkmalen des Patentanspruchs 1 und eine Waschmaschine mit den Merkmalen des Patentanspruchs 10 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben der Möglichkeit des Waschens verschieden empfindlicher Textilien mit einem einzigen Waschprogramm darin, dass unterschiedliche Textilien mit unterschiedlichen Verschmutzungsgraden schonungsoptimiert und effektiv miteinander gewaschen werden können.

Die Erfindung betrifft ein Verfahren zum Betreiben einer Waschmaschine mit einem Laugenbehälter zur Aufnahme von Waschflüssigkeit, einer Trommel zur Aufnahme von Wäsche, einer Beladungsöffnung zum Beladen der Trommel mit der Wäsche und einer Tür zum Verschließen der Beladungsöffnung, aufweisend eine Waschphase mit den Schritten Zuführen der Waschflüssigkeit in den Laugenbehälter bis zu einem ersten Waschflüssigkeitstand und Waschen der Wäsche in einer ersten Teilwaschphase mit einer ersten Teilwaschphasenzeitdauer, Durchführen eines ersten Waschstopps, während dem die Tür der Waschmaschine zum Öffnen entriegelt wird, die die Beladungsöffnung während der ersten Teilwaschphase verschließt, und wenn ein Nachlegen von Wäsche in die Trommel während des ersten Waschstopps aktiviert ist, Zuführen von Waschflüssigkeit in den Laugenbehälter bis zu einem zweiten Waschflüssigkeitstand, der höher ist als der erste Waschflüssigkeitstand und Waschen der Wäsche in einer zweiten Teilwaschphase mit einer zweiten Teilwaschphasenzeitdauer.

Die vorstehenden Schritte werden in der dargestellten Reihenfolge nacheinander durchgeführt. Mit dem Verfahren kann der Energieverbrauch der Waschmaschine durch Nutzung der schon eingebrachten Energie der ersten Teilwaschphase für die zweite Teilwaschphase reduziert werden. Zudem werden Wasser und Zeit eingespart, weil für die Teilwaschphasen nicht mehrere Spül- und Schleuderprozesse durchgeführt werden.

Unter dem Begriff "Waschflüssigkeit" ist Wasser zu verstehen, das optional Waschmittel undloder Pflegemittel aufweist. Unter dem Begriff "Waschmaschine" ist eine Waschmaschine wie ein Waschautomat und ein Kombigerät wie ein Waschtrockner zu verstehen. Bei der Waschmaschine kann es sich um eine in einem privaten Haushalt verwendete oder eine gewerblich genutzte Waschmaschine handeln.

In einer bevorzugten Ausführungsform wird der erste Teilwaschschritt mit der zweiten Teilwaschphasenzeitdauer fortgesetzt, wenn während des ersten Waschstopps kein Nachlegen der Wäsche in die Trommel aktiviert ist. Der erste Teilwaschschritt wird vorzugsweise über die erste und zweite Teilwaschphasenzeitdauern durchgeführt, und anschließend wird der erste Waschstopp durchgeführt. Dadurch wird sichergestellt, dass die Wäsche in dem ersten Teilwaschschritt nicht über eine zu kurze Zeitdauer gewaschen wird, wenn kein Nachlegen von Wäsche vorgesehen ist.

In einer bevorzugten Ausgestaltung weist das Verfahren die Schritte auf: Durchführen eines zweiten Waschstopps nach Ablauf der zweiten Teilwaschphasendauer, während dem die Tür der Waschmaschine zum Öffnen entriegelt wird, und wenn ein Nachlegen von Wäsche in die Trommel während des zweiten Waschstopps aktiviert ist, Zuführen von Waschflüssigkeit in den Laugenbehälter zu einem dritten Waschflüssigkeitstand, der höher ist als der erste bzw. zweite Waschflüssigkeitstand, und Waschen der Wäsche in einer dritten Teilwaschphase mit einer dritten Teilwaschphasenzeitdauer; oder wenn kein Nachlegen der Wäsche in die Trommel während des zweiten Waschstopps aktiviert ist, Fortsetzen der ersten oder zweiten Teilwaschphase mit der dritten Teilwaschphasenzeitdauer. Diese Ausgestaltung ermöglicht ein Waschen von Wäsche mit zwei oder drei unterschiedlichen Empfindlichkeitsgraden. Beispielsweise können unempfindliche, empfindliche undloder sehr empfindliche Textilien in einer Waschphase miteinander gewaschen werden. In dieser Verfahrensausgestaltung kann die Waschphase ein bis drei Teilwaschphasen aufweisen in Abhängigkeit davon, ob der Nutzer vor oder während des Startens des Waschprogramms eingestellt hat, dass er ein- oder zweimal Wäsche nachlegen will bzw. wieviel Teilwaschphasen der Nutzer einprogrammiert hat.

Ein Nachlegen der Wäsche in die Trommel während des ersten bzw. zweiten Waschstopps ist aktiviert, wenn der Nutzer dies vor oder bei Starten des Waschprogramms in die Waschmaschine eingegeben bzw. einprogrammiert hat. Beispielsweise kann er beim Einstellen des Waschprogramms angeben, dass er zwei oder drei Textilarten aus der Gruppe der unempfindlichen, empfindlichen und sehr empfindlichen Textilien waschen will. Alternativ oder zusätzlich kann der Nutzer beim Einstellen des Waschprogramms angeben, dass zwei oder drei Teilwaschphasen bei verschiedenen Waschtemperaturen beispielsweise bei 60°C, 40°C bzw. 30°C durchführen will.

Eine Drehzahl während des ersten bzw. zweiten Waschstopps ist vorzugsweise relativ niedrig bis 0 min⁻¹. Eine Zeitdauer des ersten bzw. zweiten Waschstopps ist vorzugsweise von den Wachtemperaturen der ersten, zweiten bzw. dritten Teilwaschphase abhängig. Die Waschmaschine ist vorzugsweise während es ersten bzw. zweiten Waschstopps im Wartewaschrhythmus.

Vorzugsweise nimmt eine Drehzahl in Drehphasen, in denen die Trommel während der ersten, zweiten undloder dritten Teilwaschphase gedreht wird, mit steigender Anzahl der Teilwaschphasen ab, nimmt eine Drehphasenzeitdauer der Drehphasen mit steigender Anzahl der Teilwaschphasen ab und nimmt eine Drehpausenzeitdauer von Drehpausen, die zwischen den Drehphasen durchgeführt werden, mit steigender Anzahl der Teilwaschphasen zu. Die erste, zweite und dritte Teilwaschphase werden in der dargestellten Reihenfolge durchgeführt, wenn sie jeweils aktiviert sind.

Die erste Teilwaschphase dient zum Waschen von unempfindlichen Textilien und weist daher vorzugsweise eine starke Waschmechanik auf, die durch relativ hohe maximale Drehzahlen, relativ geringe Drehpausen und relativ lange Drehphasen gekennzeichnet ist, während die zweite Teilwaschphase zum Waschen von empfindlichen Textilien dient und daher vorzugsweise eine normale Waschmechanik aufweist, die durch mittlere Drehzahlen, gleichen Anteilen von Drehpausen und Drehphasen gekennzeichnet ist, während die dritte Teilwaschphase zum Waschen von sehr empfindlichen Textilien dient und daher vorzugsweise eine geringe Waschmechanik aufweist, die durch relativ kleine Drehzahlen, relativ lange Drehpausen und relativ kurze Drehphasen gekennzeichnet ist. Weiterhin ist der Waschflüssigkeitsstand in der ersten Teilwaschphase vorzugsweise niedrig, in der zweiten Teilwaschphase mittel und in der dritten Teilwaschphase hoch, relativ zueinander gesehen. Dadurch wird sichergestellt, dass unempfindliche Textilien am längsten und sehr empfindliche Textilien am kürzesten und am schonendsten gewaschen werden.

Erfindungsgemäß nimmt eine Waschtemperatur während der ersten, zweiten undloder dritten Teilwaschphase mit steigender Anzahl an Teilwaschphasen ab. In der ersten Teilwaschphase gibt es vorzugsweise keine Temperaturbegrenzung, während die maximale Waschtemperatur in der zweiten Teilwaschphase vorzugsweise kleiner oder gleich zu der maximalen Waschtemperatur in der ersten Teilwaschphase ist. Vorzugsweise ist die Waschtemperatur in der dritten Teilwaschphase kleiner oder gleich zu der maximalen Waschtemperatur in der zweiten Teilwaschphase. Dadurch wird gewährleistet, dass empfindliche bzw. sehr empfindliche Textilien, die eine niedrige Waschtemperatur benötigen, nicht bei erhöhter Temperatur gewaschen werden.

In einer bevorzugten Ausführungsform wird während des ersten und/oder zweiten Waschstopps Waschflüssigkeit aus dem Laugenbehälter abgepumpt. Vorzugsweise wird die Tür erst nach dem Abpumpen entriegelt. Dadurch wird sichergestellt, dass keine Waschflüssigkeit aus dem Laugenbehälter durch die Beladungsöffnung in einen Bereich außerhalb der Waschmaschine fließt, wenn der Nutzer die Tür der Waschmaschine insbesondere eines Frontladers öffnet, um Wäsche nachzulegen.

Vorzugsweise wird die Waschflüssigkeit auf einen Waschflüssigkeitsstand pᵢₛₜ abgepumpt, der kleiner als ein Waschflüssigkeitsstand p_{Tür} - 10 mmWs ist, wobei p_{Tür} der Waschflüssigkeitsstand ist, der im Laugenbehälter am unteren Niveau der Tür ist, bezogen auf die betriebsgemäße Aufstellposition der Waschmaschine. Dadurch wird gewährleistet, dass beim Öffnen der Tür keine Waschflüssigkeit aus der Waschmaschine austritt.

In einer bevorzugten Ausführungsform ist die erste, zweite undloder dritte Teilwaschphasenzeitdauer von einem der Teilwaschphase zugeordneten Verschmutzungsgrad der Wäsche abhängig. Der Verschmutzungsgrad verändert vorzugsweise die Teilwaschphasendauer der entsprechenden ersten, zweiten undloder dritten Teilwaschphase um einen Faktor im Bereich von 0,5 bis 1,5. Beispielsweise sind in der Waschmaschine wählbare Verschmutzungsgrade wie "leicht", "normal" und "stark" hinterlegt, die der Nutzer den während der Waschphase durchzuführenden Teilwaschphasen zuordnen kann.

Vorzugsweise wird im Anschluss an die Waschphase mindestens eine Spül- undloder Schleuderphase durchgeführt, wobei ein Waschflüssigkeitsstand in dem Laugenbehälter während der mindestens einen Spülphase und eine Drehzahl der Trommel während der mindestens einen Schleuderphase von dem Waschflüssigkeitstand und der Drehzahl der Trommel während der zuletzt durchgeführten Teilwaschphase abhängig ist. Die Waschphase ist vorzugsweise die einzige Waschphase des Waschprogramms. Das Waschprogramm weist vorzugsweise eine optionale Erfassungsphase zum Erfassen des Wäschepostens, die Waschphase, mindestens eine Spülphase und eine Schleuderphase auf. Bevorzugter stellen die Phasen in der dargestellten Reihenfolge den kompletten Ablauf des Waschprogramms dar. Die Waschphase weist die erste, zweite undloder dritte Teilwaschphase auf. Jede Teilwaschphase weist einen optionalen Erfassungsabschnitt zum Erfassen des Wäschepostens, einen Zuführabschnitt zum Zuführen der Waschflüssigkeit in den Laugenbehälter, einen Aufheizabschnitt zum Aufheizen der Waschflüssigkeit auf die für die Teilwaschphase geforderte Waschtemperatur und einen Waschabschnitt zum Waschen der Wäsche und einen optionalen Waschstoppabschnitt zum Entriegeln der Tür auf.

Die Erfindung betrifft weiterhin eine Waschmaschine mit einem Laugenbehälter zur Aufnahme von Waschflüssigkeit, einer Trommel zur Aufnahme von Wäsche, einem Heizelement zum Heizen der Waschflüssigkeit, einer Beladungsöffnung zum Beladen der Trommel mit Wäsche, einer Tür zum Verschließen der Beladungsöffnung und einer Steuer- oder Regeleinrichtung, die ausgebildet und/oder eingerichtet ist, ein Verfahren gemäß einer oder mehreren der vorstehend beschriebenen Ausführungsformen durchzuführen.

Ein Ausführungsbeispiel der Erfindung ist in den Zeichnungen rein schematisch dargestellt und wird nachfolgend näher beschrieben. Es zeigt
- Fig. 1: ein Ablaufdiagramm eines erfindungsgemäßen Verfahrens zum Betreiben einer Waschmaschine.

Fig. 1 zeigt ein Ablaufdiagramm eines erfindungsgemäßen Verfahrens zum Betreiben einer Waschmaschine. Die Waschmaschine weist einen Laugenbehälter (nicht gezeigt) zur Aufnahme von Waschflüssigkeit (nicht gezeigt), eine Trommel (nicht gezeigt) zur Aufnahme von Wäsche 51, 52, 53, eine Beladungsöffnung (nicht gezeigt) zum Beladen der Trommel mit der Wäsche 51, 52, 53 und eine Tür (nicht gezeigt) zum Verschließen der Beladungsöffnung auf.

Das Verfahren weist folgende Schritte auf, wobei Schritt 0 den Start des Waschprogramms kennzeichnet und nicht Teil des erfindungsgemäßen Verfahrens ist: In dem Schritt 0 gibt der Nutzer der Waschmaschine folgende Daten in die Waschmaschine ein: Wäsche 51 in Form von unempfindlichen Textilien mit normalen Verschmutzungsgrad soll bei einer Waschtemperatur von 60°C gewaschen werden, weiterhin soll Wäsche 52 in Form von empfindlichen Textilien mit starkem Verschmutzungsgrad bei einer Waschtemperatur von 40°C gewaschen werden, und weiterhin soll Wäsche 53 in Form von sehr empfindlichen Textilien mit leichtem Verschmutzungsgrad bei einer Waschtemperatur von 30°C gewaschen werden, und startet ein Waschprogramm mit einer Waschphase, die eine erste, zweite und dritte Teilwaschphase aufweist.

Zu Beginn der ersten Teilwaschphase 1 hat der Nutzer Wäsche 51 in die Trommel der Waschmaschine gefüllt. In Schritt 11 wird die Waschflüssigkeit in den Laugenbehälter bis zu einem ersten Waschflüssigkeitstand zugeführt. In Schritt 12 wird die Waschflüssigkeit auf die Waschtemperatur von 60°C aufgeheizt und die Wäsche 51 mit einer ersten Teilwaschphasenzeitdauer und dem ersten Waschflüssigkeitstand in dem Laugenbehälter gewaschen. In dem anschließenden Schritt 13 wird ein erster Waschstopp durchgeführt, während dem die Tür der Waschmaschine zum Öffnen entriegelt wird, die die Beladungsöffnung während der ersten Teilwaschphase 1 verschließt. Zudem wird in dem Schritt 13 die Waschflüssigkeit aus dem Laugenbehälter zumindest teilweise abgepumpt.

Durch das Eingeben der Daten in Schritt 0, hat der Nutzer ein Nachlegen von Wäsche 52 in die Trommel während des ersten Waschstopps 13 aktiviert. Der Nutzer kann nun die Wäsche 52 während des ersten Waschstopps nachlegen. In einem anschließenden Schritt 41 fragt eine Steuerung oder Regelung (nicht gezeigt) ab, ob die zweite Teilwaschphase 2 von dem Nutzer in Schritt 0 aktiviert worden ist. Wenn die Steuerung in Schritt 41 feststellen würde, dass keine zweite Teilwaschphase 2 vom Nutzer in Schritt 0 aktiviert worden ist, was vorliegend nicht der Fall ist, dann würde sich der Schritt 42 an den Schritt 41 direkt anschließen.

Wenn, wie im vorliegenden Fall, die zweite Teilwaschphase 2 von dem Nutzer in Schritt 0 aktiviert worden ist, wird die zweite Teilwaschphase 2 gestartet und das Verfahren mit Schritt 21 fortgeführt, in dem Waschflüssigkeit in den Laugenbehälter bis zu einem zweiten Waschflüssigkeitstand zugeführt wird, der höher ist als der erste Waschflüssigkeitstand. In dem anschließenden Schritt 22 wird die Waschflüssigkeit auf die Waschtemperatur von 40°C aufgeheizt und die Wäsche 51, 52 innerhalb einer zweiten Teilwaschphasenzeitdauer gewaschen. In dem anschließenden Schritt 23 wird ein zweiter Waschstopp durchgeführt, während dem die Tür der Waschmaschine zum Öffnen entriegelt wird, die die Beladungsöffnung während der zweiten Teilwaschphase 2 verschließt.

Zudem wird in dem Schritt 23 die Waschflüssigkeit aus dem Laugenbehälter zumindest teilweise abgepumpt. Der Nutzer kann nun die Wäsche 53 nachlegen. In einem Schritt 42 fragt die Steuerung ab, ob die dritte Teilwaschphase 3 von dem Nutzer aktiviert ist. Wenn der Nutzer die dritte Teilwaschphase in dem Schritt 0 aktiviert hat, wie es im vorliegenden Fall der Fall ist, wird die dritte Teilwaschphase 3 gestartet und das Verfahren mit Schritt 31 fortgeführt, in dem Waschflüssigkeit in den Laugenbehälter bis zu einem dritten Waschflüssigkeitstand zugeführt wird, der höher ist als der zweite Waschflüssigkeitstand. In dem anschließenden Schritt 32 wird die Waschflüssigkeit auf die Waschtemperatur von 30°C aufgeheizt und die Wäsche 51, 52, 53 innerhalb einer dritten Teilwaschphasenzeitdauer gewaschen.

An den Schritt 32 schließt sich ein Schritt 6 an, in dem mindestens eine Spül- und Schleuderphase durchgeführt wird. Wenn die Steuerung oder Regelung in Schritt 42 festgestellt hätte, dass keine dritte Teilwaschphase 3 vom Nutzer in Schritt 0 aktiviert worden ist, was vorliegend nicht der Fall ist, dann würde sich der Schritt 6 an den Schritt 42 direkt anschließen. In der mindestens einen Spülphase wird zuerst die Waschflüssigkeit aus dem Laugenbehälter abgepumpt, anschließend Waschflüssigkeit in Form von Wasser in den Laugenbehälter eingelassen und die Wäsche 51, 52, 53 darin bewegt und schließlich die Waschflüssigkeit wieder abgepumpt, wobei ggf. zwischengeschleudert wird. In der Schleuderphase wird die Trommel mit einer Drehzahl gedreht, bei der die Wäsche 51, 52, 53 an einem Mantel der Trommel anliegen, während Waschflüssigkeit aus dem Laugenbehälter abgepumpt wird.

### Bezugszeichenliste

- 1: erste Teilwaschphase
- 11: Zuführen von Waschflüssigkeit
- 12: Heizen und Waschen
- 13: erster Waschstopp
- 2: zweite Teilwaschphase
- 21: Zuführen von Waschflüssigkeit
- 22: Heizen und Waschen
- 23: zweiter Waschstopp
- 3: dritte Teilwaschphase
- 31: Zuführen von Waschflüssigkeit
- 32: Heizen und Waschen
- 41: Nachlegen von Wäsche möglich
- 42: Nachlegen von Wäsche möglich
- 51: unempfindliche Wäsche
- 52: empfindliche Wäsche
- 53: sehr empfindliche Wäsche
- 6: Spül- und Schleuderphasen

## Patentansprüche

1. Verfahren zum Betreiben einer Waschmaschine mit einem Laugenbehälter zur Aufnahme von Waschflüssigkeit, einer Trommel zur Aufnahme von Wäsche (51, 52, 53), einer Beladungsöffnung zum Beladen der Trommel mit der Wäsche (51, 52, 53) und einer Tür zum Verschließen der Beladungsöffnung, aufweisend eine Waschphase mit den Schritten
- Zuführen der Waschflüssigkeit in den Laugenbehälter bis zu einem ersten Waschflüssigkeitstand und Waschen der Wäsche (51) in einer ersten Teilwaschphase (1) mit einer ersten Teilwaschphasenzeitdauer,
- Durchführen eines ersten Waschstopps (13), während dem die Tür der Waschmaschine zum Öffnen entriegelt wird, die die Beladungsöffnung während der ersten Teilwaschphase (1) verschließt, und
- wenn ein Nachlegen von Wäsche (52) in die Trommel während des ersten Waschstopps (13) aktiviert ist, Zuführen von Waschflüssigkeit in den Laugenbehälter bis zu einem zweiten Waschflüssigkeitstand, der höher ist als der erste Waschflüssigkeitstand und Waschen der Wäsche (51, 52) in einer zweiten Teilwaschphase (2) mit einer zweiten Teilwaschphasenzeitdauer
**dadurch gekennzeichnet, dass** die Waschphase eine dritte Teilwaschphase (3) umfasst, und
- dass eine Waschtemperatur während der ersten, zweiten und/oder dritten Teilwaschphase (1, 2, 3) mit steigender Anzahl an Teilwaschphasen (1, 2, 3) abnimmt.

2. Verfahren nach Anspruch 1, **dadurch gekennzeichnet, dass** der erste Teilwaschschritt (1) mit der zweiten Teilwaschphasenzeitdauer fortgesetzt wird, wenn während des ersten Waschstopps (13) kein Nachlegen der Wäsche (52) in die Trommel aktiviert ist.

3. Verfahren nach Anspruch 1 oder 2, **gekennzeichnet durch** die Schritte
- Durchführen eines zweiten Waschstopps (23) nach Ablauf der zweiten Teilwaschphasendauer, während dem die Tür der Waschmaschine zum Öffnen entriegelt wird, und
- wenn ein Nachlegen von Wäsche (53) in die Trommel während des zweiten Waschstopps (23) aktiviert ist, Zuführen von Waschflüssigkeit in den Laugenbehälter zu einem dritten Waschflüssigkeitstand, der höher ist als der erste bzw. zweite Waschflüssigkeitstand, und Waschen der Wäsche (51, 52, 53) in der dritten Teilwaschphase (3) mit einer dritten Teilwaschphasenzeitdauer; oder
- wenn kein Nachlegen der Wäsche (53) in die Trommel während des zweiten Waschstopps (23) aktiviert ist, Fortsetzen der ersten oder zweiten Teilwaschphase (1, 2) mit der dritten Teilwaschphasenzeitdauer.

4. Verfahren nach einem der vorangehenden Ansprüche, **dadurch gekennzeichnet, dass** eine Drehzahl in Drehphasen, in denen die Trommel während der ersten, zweiten undloder dritten Teilwaschphase (1, 2, 3) gedreht wird, mit steigender Anzahl der Teilwaschphasen (1, 2, 3) abnimmt, eine Drehphasenzeitdauer der Drehphasen mit steigender Anzahl der Teilwaschphasen (1, 2, 3) abnimmt und eine Drehpausenzeitdauer von Drehpausen, die zwischen den Drehphasen durchgeführt werden, mit steigender Anzahl der Teilwaschphasen (1, 2, 3) zunimmt.

5. Verfahren nach einem der vorangehenden Ansprüche, **dadurch gekennzeichnet, dass** während des ersten undloder zweiten Waschstopps (13, 23) Waschflüssigkeit aus dem Laugenbehälter abgepumpt wird.

6. Verfahren nach Anspruch 5, **dadurch gekennzeichnet, dass** die Waschflüssigkeit auf einen Waschflüssigkeitsstand pᵢₛₜ abgepumpt wird, der kleiner als ein Waschflüssigkeitsstand p_{Tür} - 10 mmWs ist, wobei p_{Tür} der Waschflüssigkeitsstand ist, der im Laugenbehälter am unteren Niveau der Tür ist, bezogen auf die betriebsgemäße Aufstellposition der Waschmaschine.

7. Verfahren nach einem der vorangehenden Ansprüche, **dadurch gekennzeichnet, dass** die erste, zweite undloder dritte Teilwaschphasenzeitdauer von einem der Teilwaschphase (1, 2, 3) zugeordneten Verschmutzungsgrad der Wäsche abhängig ist.

8. Verfahren nach einem der vorangehenden Ansprüche, **dadurch gekennzeichnet, dass** im Anschluss an die Waschphase mindestens eine Spül- undloder Schleuderphase durchgeführt wird, wobei ein Waschflüssigkeitsstand in dem Laugenbehälter während der mindestens einen Spülphase und eine Drehzahl der Trommel während der mindestens einen Schleuderphase von dem Waschflüssigkeitstand und der Drehzahl der Trommel während der zuletzt durchgeführten Teilwaschphase abhängig ist.

9. Waschmaschine mit einem Laugenbehälter zur Aufnahme von Waschflüssigkeit, einer Trommel zur Aufnahme von Wäsche, einem Heizelement zum Heizen der Waschflüssigkeit, einer Beladungsöffnung zum Beladen der Trommel mit Wäsche (51, 52, 53) und einer Tür zum Verschließen der Beladungsöffnung,
**gekennzeichnet durch**
eine Steuer- oder Regeleinrichtung, die ausgebildet undloder eingerichtet ist, ein Verfahren gemäß einem der vorangehenden Ansprüche durchzuführen.

## Claims

1. Method for operating a washing machine comprising a suds container for receiving washing liquid, a drum for receiving laundry (51, 52, 53), a loading opening for loading the drum with the laundry (51, 52, 53) and a door for closing the loading opening, having a washing phase comprising the steps of
- supplying the washing liquid into the suds container up to a first washing liquid level and washing the laundry (51) in a first partial washing phase (1) having a first partial washing phase duration,
- performing a first wash stop (13) during which the door of the washing machine is unlocked, which door closes the loading opening during the first partial washing phase (1), and
- when adding laundry (52) to the drum while the first wash stop (13) is activated, supplying washing liquid to the suds container up to a second washing liquid level which is higher than the first washing liquid level and washing the laundry (51, 52) in a second partial washing phase (2) having a second partial washing phase duration, **characterised in that** the washing phase comprises a third partial washing phase (3), and
- **in that** a washing temperature during the first, second and/or third partial washing phase (1, 2, 3) lowers with an increasing number of partial washing phases (1, 2, 3).

2. Method according to claim 1, **characterised in that** the first partial washing step (1) is continued with the second partial washing phase duration if no adding of laundry (52) to the drum is activated during the first wash stop (13).

3. Method according to either claim 1 or claim 2, **characterised by** the steps of
- performing a second wash stop (23) after the second partial washing phase duration has elapsed, during which wash stop the door of the washing machine is unlocked for opening, and
- when adding laundry (53) to the drum while the second wash stop (23) is activated, supplying washing liquid to the suds container up to a third washing liquid level which is higher than the first and the second washing liquid level, and washing the laundry (51, 52, 53) in the third partial washing phase (3) having a third partial washing phase duration, or
- if no adding of laundry (53) to the drum is activated during the second wash stop (23), continuing the first or second partial washing phase (1, 2) with the third partial washing phase duration.

4. Method according to any of the preceding claims, **characterised in that** a rotational speed in rotation phases in which the drum is rotated during the first, second and/or third partial washing phase (1, 2, 3) decreases with an increasing number of partial washing phases (1, 2, 3), a rotation phase duration of the rotational phases decreases with an increasing number of partial washing phases (1, 2, 3), and a rotation pause duration of rotation pauses performed between the rotation phases increases with an increasing number of partial washing phases (1, 2, 3).

5. Method according to any of the preceding claims, **characterised in that** during the first and/or the second wash stop (13, 23), washing liquid is pumped out from the suds container.

6. Method according to claim 5, **characterised in that** the washing liquid is pumped down to a washing liquid level pᵢₛₜ which is lower than a washing liquid level p_{Tür} - 10 mmWs, where p_{Tür} is the washing liquid level at the lower level of the door in the suds container, in relation to the operational installation position of the washing machine.

7. Method according to any of the preceding claims, **characterised in that** the first, second and/or third partial washing phase duration depends on a degree of soiling of the laundry associated with the partial washing phase (1, 2, 3).

8. Method according to any of the preceding claims, **characterised in that** after the washing phase, at least one rinsing and/or spin phase is carried out, a washing liquid level in the suds container during the at least one rinsing phase and a rotational speed of the drum during the at least one spin phase being dependent on the washing liquid level and the rotational speed of the drum during the partial washing phase last performed.

9. Washing machine comprising a suds container for receiving washing liquid, a drum for receiving laundry, a heating element for heating the washing liquid, a loading opening for loading the drum with laundry (51, 52, 53) and a door for closing the loading opening, **characterised by** an open-loop or closed-loop control device which is designed and/or configured to carry out a method according to any of the preceding claims.

## Revendications

1. Procédé de fonctionnement d'un lave-linge comportant une cuve de lessivage pour la réception de liquide de lavage, un tambour pour la réception de linge (51, 52, 53), une ouverture de chargement pour le chargement du tambour avec le linge (51, 52, 53) et une porte pour la fermeture de l'ouverture de chargement, présentant une phase de lavage comportant les étapes de
- introduction du liquide de lavage dans la cuve de lessivage jusqu'à un premier niveau de liquide de lavage et lavage du linge (51) dans une première phase de lavage partiel (1) avec une première durée de phase de lavage partiel,
- réalisation d'un premier arrêt de lavage (13) pendant lequel la porte du lave-linge est déverrouillée pour être ouverte, laquelle porte ferme l'ouverture de chargement pendant la première phase de lavage partiel (1), et
- si un ajout de linge (52) dans le tambour est activé pendant le premier arrêt de lavage (13), alimentation en liquide de lavage dans la cuve de lessivage jusqu'à un deuxième niveau de liquide de lavage supérieur au premier niveau de liquide de lavage et lavage du linge (51, 52) dans une deuxième phase de lavage partiel (2) avec une deuxième durée de phase de lavage partiel, **caractérisé en ce que** la phase de lavage comprend une troisième phase de lavage partiel (3), et
- **en ce qu'**une température de lavage diminue pendant la première, la deuxième et/ou la troisième phase de lavage partiel (1, 2, 3) lorsque le nombre de phases de lavage partiel (1, 2, 3) croît.

2. Procédé selon la revendication 1, **caractérisé en ce que** la première étape de lavage partiel (1) est poursuivie avec la deuxième durée de phase de lavage partiel si aucun ajout de linge (52) dans le tambour n'est activé pendant le premier arrêt de lavage (13).

3. Procédé selon la revendication 1 ou 2, **caractérisé par** les étapes de
- réalisation d'un second arrêt de lavage (23) après l'expiration de la deuxième durée de phase de lavage partiel, pendant lequel la porte du lave-linge est déverrouillée pour être ouverte, et
- si un ajout de linge (53) dans le tambour est activé pendant le second arrêt de lavage (23), alimentation en liquide de lavage dans la cuve de lessivage jusqu'à un troisième niveau de liquide de lavage supérieur au premier ou au deuxième niveau de liquide de lavage et lavage du linge (51, 52, 53) dans la troisième phase de lavage partiel (3) avec une troisième durée de phase de lavage partiel ; ou
- si aucun ajout de linge (53) dans le tambour n'est activé pendant le second arrêt de lavage (23), poursuite de la première ou de la deuxième phase de lavage partiel (1, 2) avec la troisième durée de phase de lavage partiel.

4. Procédé selon l'une des revendications précédentes,
**caractérisé en ce qu'**une vitesse de rotation dans des phases de rotation, dans lesquelles le tambour est tourné pendant la première, la deuxième et/ou la troisième phase de lavage partiel (1, 2, 3), diminue lorsque le nombre de phases de lavage partiel (1, 2, 3) croît, une durée de phase de rotation des phases de rotation diminue lorsque le nombre de phases de lavage partiel (1, 2, 3) croît et une durée de pause de rotation de pauses de rotation réalisées entre les phases de rotation augmente lorsque le nombre de phases de lavage partiel (1, 2, 3) croît.

5. Procédé selon l'une des revendications précédentes,
**caractérisé en ce que** du liquide de lavage est pompé hors de la cuve de lessivage pendant le premier et/ou le second arrêt de lavage (13, 23).

6. Procédé selon la revendication 5, **caractérisé en ce que** le liquide de lavage est pompé à un niveau de liquide de lavage p_{réel} qui est inférieur à un niveau de liquide de lavage pₚₒᵣₜₑ de moins de 10 mmCE, pₚₒᵣₜₑ étant le niveau de liquide de lavage qui se trouve dans la cuve de lessivage au niveau inférieur de la porte par rapport à la position de fonctionnement normale du lave-linge.

7. Procédé selon l'une des revendications précédentes,
**caractérisé en ce que** la première, la deuxième et/ou la troisième durée de phase de lavage partiel dépendent d'un degré d'encrassement du linge associé à la phase de lavage partiel (1, 2, 3).

8. Procédé selon l'une des revendications précédentes,
**caractérisé en ce qu'**au moins une phase de rinçage et/ou d'essorage est réalisée après la phase de lavage, un niveau de liquide de lavage dans la cuve de lessivage pendant l'au moins une phase de rinçage et une vitesse de rotation du tambour pendant l'au moins une phase d'essorage dépendant du niveau de liquide de lavage et de la vitesse de rotation du tambour pendant la dernière phase de lavage partiel effectuée.

9. Lave-linge comportant une cuve de lessivage pour la réception de liquide de lavage, un tambour pour la réception de linge, un élément chauffant pour le chauffage du liquide de lavage, une ouverture de chargement pour le chargement du tambour avec du linge (51, 52, 53) et une porte pour la fermeture de l'ouverture de chargement, **caractérisé par** un dispositif de commande ou de régulation qui est conçu et/ou agencé pour réaliser un procédé selon l'une des revendications précédentes.
